# EUROPÄISCHE PATENTSCHRIFT

(11) **EP 0 396 216 B1**
(45) Veröffentlichungstag und Bekanntmachung des Hinweises auf die Patenterteilung: **15.09.1993**
(21) Anmeldenummer: 90250107.1
(22) Anmeldetag: 30.04.1990
(51) Int. Cl.: B65H 23/34, B65H 23/025

(54) **Führungseinrichtung zum Führen von Warenbahnen,insbesondere textilen Warenbahnen**
Guiding device for guiding webs, paricularly textile webs
Dispositif de guidage pour guider une bande,en particulier une bande textile

(30) Priorität: 29.04.1989 DE 3914732
(43) Veröffentlichungstag der Anmeldung: 07.11.1990
(73) Patentinhaber: IFS SYSTEMBAU INGENIEURGES. FÜR SONDERMASCHINEN UND APPARATEBAU MBH, D-12107 Berlin (DE)
(72) Erfinder: Ortwein, Heinz, Dr.-Ing., D-1000 Berlin 12 (DE); Castagna, Wolfgang, Dipl.-Ing., D-1000 Berlin 10 (DE)
(74) Vertreter: Lüke, Dierck-Wilm, Dipl.-Ing.

(56) Entgegenhaltungen:
- DE-A- 1 244 517
- DE-B- 2 222 361
- US-A- 4 068 789

## Beschreibung

Die Erfindung bezieht sich auf eine Führungseinrichtung zum Führen von Warenbahnen, insbesondere textilen Warenbahnen, gemäß dem Oberbegriff des Anspruches 1. Eine derartige Führungseinrichtung dient u.a. zur Lagensteuerung und zur schonenden Ausbreitung von Warenbahnen beim Abzug aus einer Warenmulde, von einem Stapel oder einer Schlaufe.

Eine Führungseinrichtung der gattungsgemäßen Art ist aus der DE-AS 12 44 517 vorbekannt. Diese umfaßt eine gebogene Anlagefläche für die Warenbahn in Form einer zylindrischen Walze und mindestens zwei dieser zugeordnete, schräg zur Laufrichtung der Warenbahn über die Walze stehenden, drehbar gelagerten Gummirollen von scheibenförmiger, zylindrischer Form. Nachteilig hierbei ist, daß die zylindrischen Mantelflächen der Gummirollen mit der zylindrischen Mantelfläche der Walze zusammenwirken. Nur wenn die Achsen der Gummirollen parallel zur Achse der zylindrischen Walze liegen, kommt es hierbei zu einer linienförmigen Berührung der Mantelflächen von Gummirollen und Walze. Bei einer schräg zur Laufrichtung der über die Walze geführten Warenbahn erfolgenden Einstellung der Gummirollen berühren sich die Mantelflächen der Gummirollen und der Walze nur punktförmig. Hierbei kann eine gewünschte Ausbreitwirkung der Warenbahn über die Walze nicht erzeugt werden. Da nur eine punktförmige Berührung vorliegt, kann auch durch eine Erhöhung des Anpreßdruckes der Gummirollen auf die Walze und damit auf die Warenbahn keine Beeinflussung bzw. Verbesserung der Ausbreitwirkung bzw. Ausrichtwirkung erzielt werden. Bei einer zu hohen Andrückkraft kann infolge der punktförmigen Berührung sogar eine Beschädigung oder sogar Zerstörung der Warenbahn erfolgen. Hierbei ist davon auszugehen, daß die mit der Warenbahn in Berührung kommenden Werkstoffteile der Gummirollen im Verhältnis zum Werkstoff der Warenbahn einen wesentlich höheren Reibungskoeffizienten aufweisen sollen als die mit der Warenbahn in Berührung kommenden Werkstoffteile der zylindrischen Walze. Somit handelt es sich bei den Gummiwalzen im wesentlichen um unverformbare Hartgummiwalzen. Derartige Hartgummiwalzen ermöglichen keine oder allenfalls eine geringe Beeinflussung der Größe des Berührungspunktes zwischen den beiderseitigen Mantelflächen in Abhängigkeit von der aufgebrachten Andrückkraft. Wenn die Andrückkraft jedoch zu groß wird, besteht infolge der im wesentlichen punktförmigen Berührung eine große Gefahr der Beschädigung oder Zerstörung des Materials der Warenbahn.

Eine weitere Führungseinrichtung zum Führen von Warenbahnen ist aus der US-PS 4,068,789 vorbekannt. Bei dieser besteht die Anlagefläche aus einer Breitstreckwalze, die, ausgehend von ihrer Längsmittelebene, zu beiden Seiten hin mit symmetrisch nach außen verlaufenden spiralförmigen Wendeln versehen ist und die entgegen der Transportrichtung der Warenbahn umläuft.Die Andrückelemente sind hierbei aus Bürsten gebildet, denen jeweils Betätigungseinrichtungen zum Drücken der Bürsten gegen die Breitstreckwalze und damit zum Andrücken der Warenbahn an die Breitstreckwalze zugeordet sind. Nachteilig hierbei ist, daß das Material der textilen Warenbahnen beim Andrücken an die Breitstreckwalze mittels der Bürsten einer erheblichen Beanspruchung unterworfen wird, welche zum Ausschuß der von den Bürsten beanspruchten Länge der Warenbahn führen kann. Dies gilt insbesondere dann, wenn die Andrückbürsten harte Borsten haben, da diese die Warenbahn, insbesondere wertvolle Gewebe, durch Herausreißen einzelner Fäden beschädigen können. Die Borsten der Bürsten stehen entweder senkrecht zur Mantelfläche oder senkrecht zur Achse der Andrückbürsten. Wenn nun zur Vermeidung der Nachteile der härteren Borsten weiche Borsten eingesetzt werden, so ist es nachteilig, daß diese bei Erhöhung des Druckes gegen die Breitstreckwalze umgebogen werden und -dann wirkungslos über die Warenbahn streichen.

Der Erfindung liegt von daher die Aufgabe zugrunde, eine Führungseinrichtung der gattungsgemäßen Art zu schaffen, bei der einerseits schonend auf die anzudrückende Warenbahn eingewirkt und andererseits bei Erhöhung der Andruckkraft tatsächlich auch eine verbesserte Ausbreit- bzw. Ausrichtwirkung erzeugt werden kann .

Zur Lösung dieser Aufgabe sieht die Erfindung vor, daß jede Gummirolle aus einer drehbar gelagerten Nabe und aus einem an dieser angeordneten Hohlkörper aus gummielastischem Material gebildet ist. Versuche haben gezeigt, daß das Zusammenwirken eines Hohlkörpers aus gummielastischem Material mit einer Anlagefläche, z.B. einer zylindrischen Walze oder einem gebogenem Blech, aber auch einem völlig ebenen Blech, eine hervorragende, schonende Ausbreitung und Ausrichtung einer Warenbahn ermöglicht. Bei einer Erhöhung der Andrückkraft vergrößert sich die Andrückfläche des Hohlkörpers aus gummielastischem Material an der Anlagefläche in genau gezielter Weise, so daß damit die Ausbreit-bzw. Ausrichtwirkung auf die Warenbahn erhöht werden kann. Eine Vergrößerung der Andrückfläche erfolgt sowohl dann, wenn die Anlagefläche eine ebene, glatte Oberfläche ist, als auch dann, wenn die Anlagefläche eine gebogene Oberfläche ist, und auch dann, wenn die Anlagefläche eine zylindrische Walze ist, die selbst auch eine Breitstreckwalze sein kann.

In der bevorzugten Ausführungsform ist der Hohlkörper als Kegelstumpf ausgebildet und der im Durchmesser kleinere Randbereich des Hohlkörpers ist mit der Nabe verbunden, wobei der Hohlkörper an dem im Durchmesseer größeren Randbereich offen und frei verformbar ist. Eine solche topfförmige Andrückrolle, die auf der im Durchmesser größeren Seite vollständig geöffnet ist, steht mit ihrer Kegelstumpfform genau umgekehrt zu den bekannten kegeligen Andrückbürsten und ist schräg zur Umlenkfläche angeordnet, d.h. insbesondere schräg zur Achse einer zylindrischen Walze. Bei normaler Andrückkraft bildet sich gegenüber einer gebogenen Umlenkfläche, insbesondere einer zylindrischen Walze, eine ellipsenförmige Andrückfläche aus, deren Fläche sich bei Erhöhung des Ansdruckes vergrößert, so daß damit die Ausbreit- bzw. Ausrichtwirkung wesentlich erhöht werden kann.

In besonders bevorzugter Weise ist die glatte Umlenkfläche ein gebogenes Blech oder eine glatte Walze, so daß eine in der Herstellung teuere Breitstreckwalze nicht erforderlich ist. In einer weiteren Ausführungsform ist die Andrückrolle nach Art eines Luftreifens ausgebildet, der schräg zur Laufrichtung der Warenbahn steht und dessen Andrückeigenschaften härter als die der kegelstumpfförmigen Andrückrolle sind.

Die Erfindung ist nachfolgend anhand von zwei in den Zeichnungen dargestellten Ausführungsbeispielen von Führungseinrichtungen zum Führen von Warenbahnen, insbesondere textilen Warenbahnen, näher erläutert. Es zeigen :
- Fig. 1: eine Draufsicht auf die Führungseinrichtung in der ersten Ausführungsform,
- Fig. 2: eine Seitenansicht der Führungseinrichtung,
- Fig. 3: eine teilweise geschnitten dargestellte Seitenansicht einer Andrückrolle in der ersten Ausführungsform,
- Fig. 4: eine teilweise geschnitten dargestellte Seitenansicht einer Andrückrolle in der zweiten Ausführungsform,
- Fig. 5: eine teilweise geschnitten dargestellte Seitenansicht einer Andrückrolle in der dritten Ausführungsform und
- Fig. 6: eine der Fig. 2 entsprechenden Seitenansicht einer weiteren Ausführungsform der Führungseinrichtung.

Die in den Figuren 1 bis 3 dargestellte Führungseinrichtung gemäß der ersten Ausführungsform umfaßt eine glatte, zylindrische Walze 1 als Anlage- und Umlenkfläche für eine Warenbahn 2, die gemäß den Pfeilen 3 bewegt wird, sowie zwei Gruppen von der Walze 1 zugeordneten, als Andrückrollen 4 ausgebildeten Andrückelementen, die an Schwenkrohren 5 derart gelagert sind, daß jede Gruppe von Andrückrollen 4 mittels einer zugeordneten Betätigungseinrichtung 6 gegen die Walze 1 gedrückt werden kann. Der Führungseinrichtung ist in Bewegungsrichtung der Warenbahn 2 eine Erkennungseinrichtung 7 für die Lage der Warenbahn 2 nachgeschaltet.

Jede Andrückrolle 4 besteht in der ersten Ausführungsform gemäß der Fig. 3 aus einer Nabe 8 mit einer Felge 9, die auf einer Achse 10 frei drehbar gelagert sind. Die Andrückrolle 4 umfaßt ferner einen Hohlkörper 11 aus gummielastischem Material, der als Kegelstumpf ausgebildet und mit seinem im Durchmesser kleineren Randbereich 12 mit der Felge 9 der Nabe 8 festverbunden ist. Hierzu weist der Randbereich 12 eine keilriemenartige innere Verstärkung auf, die in einer entsprechend ausgebildeten keilförmigen Nut der Felge 9 eingespannt ist. Der kegelstumpfförmige Hohlkörper 11 ist auf dem im Durchmesser größeren Randbereich vollständig frei und aufgrund des gummielastischen Materials frei verformbar.

Wie es die Fig. 1 zeigt, ist jede Andrückrolle 4 mit ihrer Achse 10 in einem Arm 13 gelagert, der über das Schwenkrohr 5 von einer der Betätigungseinrichtungen 6 zum Andrücken der Andrückrolle 4 gegen die Walze 1 betätigbar ist. Der im Durchmesser größere, freie Randbereich 14 der Andrückrolle 4 ist vom Arm 13 weggerichtet und liegt unter einem Winkel von etwa 60° schräg zur Walze 1. Somit sind jeweils die freien, offenen Randbereiche 14 der beiden Gruppen von Andrückrollen 4 gegeneinander gerichtet, wie es in Fig. 1 dargestellt ist. Zum Ausbreiten der Warenbahn 2 oder zum Ausrichten der Warenbahn 2 gegenüber der in der Mitte verlaufenden Achse 3 wird eine der beiden Gruppen von Andrückrollen 4 mittels der zugeordneten Betätigungseinrichtung 6 gegen die Walze 1 gedrückt. Hierbei bilden sich ellipsenförmige Andrückflächen zwischen dem kegelstumpfförmigen Mantel der Hohlkörper 11 und der Walze 1 aus, wobei die ellipsenförmigen Andrückflächen sich vergrößern, wenn die Andrückkraft zunimmt. Die Hohlkörper 11 aus gummielastischem Material wirken hierbei welch und schonend auf das über die glatte Walze 1 umlaufende Material der Warenbahn 2 ein, so daß diese ohne jegliche Gefahr von Beschädigungen auch empfindlicher textiler Warenbahnen ausgerichtet bzw. ausgebreitet werden kann.

Als Material für den Hohlkörper 11 der Andrückrollen 4 kommt insbesondere EPDM-Kautschuk zum Einsatz, dessen Mischung je nach Abriebfestigkeit, Verschleißfestigkeit, Temperaturbeständigkeit und Widerstandsfähigkeit gegen Chemikalien ausgewählt wird.

In der Fig. 4 ist die zweite Ausführungform der Andrückrolle 4' dargestellt. Bei dieser sind im Hohlkörper 11' kreisförmige, durchgehende Öffnungen 18 im wesentlichen im freien Randbereich angeordnet. Diese dienen zur Vermeidung des Rutschens des Hohlkörpers 4' auf nassen textilen Warenbahnen ( Vermeidung eines Aquaplaning). Auch beim Merzerisieren werden die Textilien durch Laugenbehandlung glatt, so daß sich der mit den Öffnungen 18 versehene Hohlkörper 11' mit besonderem Vorteil einsetzen läßt.

In der Fig. 5 ist die dritte Ausführungsform der Andrückrolle 4'' dargestellt. Bei dieser ist die auf der Achse 10'' drehbar gelagerte Nabe 8'' mit zwei Felgen 9'' versehen. Der Hohlkörper 11'' ist als Reifen mit zwei im Durchmesser gleich großen Randbereichen 12'' ausgebildet, die in die Felgen 9'' eingespannt sind. Die Andrückrolle 4 '' ist somit symmetrisch ausgebildet. Ihre Andrückeigenschaften sind hörter als diejenigen der topfförmigen und kegelstumpfförmigen Andrückrolle 4 in der ersten Ausführungsform.

Die Fig. 6 zeigt eine weitere Ausbildungsform der Umlenkfläche. Diese ist in Form eines glatten Umlenkbleches 15 ausgebildet, das die Form einer Flugzeugtragfläche hat, mit welcher eine Andrückrolle 4 oder 4' zusammenwirkt.

Textile Warenbahnen bestehen aus gewebtem oder gewirktem Material. Das Gewebe liegt regelmäßig auf der Anlagefläche und muß nur mittig ausgerichtet werden . Das Gewirke liegt jedoch häufig faltig auf der Anlagefläche und muß ausgebreitet, d.h. geglättet werden .Hierbei arbeitet die beschriebene Führungs einrichtung mit besonderem Vorteil .

Die Funktion der Führungs einrichtung ist folgende:

Die mit ihren Achsen 10,10' schräg zur Laufrichtung ( Pfeil 3 ) der Warenbahn 2 und ebenso schräg zur Längsachse der Walze 1 angeordneten Andrückelemente 4,4' erzeugen Kraftkomponenten, die sich quer zur Bewegungsrichtung ( Pfeil 3 ) der Warenbahn 2 erstrecken und zwar jeweils zu deren Außenrändern hin gerichtet sind. Hierdurch wird eine Ausbreitwirkung bzw. Breitstreckwirkung der Warenbahn 2 erzielt. Durch die kegelige Ausbildung der Andrückelemente 4 gemäß der ersten Ausführungsform, wobei der im Durchmesser gröbere, freie Randbereich 14 des jeweiligen Hohlkörpers 11 in Richtung auf die Längsachse ( Pfeil 3 ) der Warenbahn 2 gerichtet ist, wird eine ellipsenförmige Andrückfläche zwischen dem kegelstumpfförmigen Hohlkörper 11 und der Walze 1 ausgebildet, wobei sich die ellipsenförmige Andrückfläche bei Zunahme der Andrückkraft vergrößert, wobei die spezifische Flächenbelastung etwa gleichbleibend ist. Entsprechendes gilt für die in der Figur 4 dargestellte zweite Ausführungsform.

## Patentansprüche

1. Führungseinrichtung zum Führen von Warenbahnen, insbesondere textilen Warenbahnen, bestehend aus einer Anlagefläche (1), über die die Warenbahn (2) geführt ist, und aus mindestens zwei, gegen die Anlagefläche anstellbaren , die Warenbahn gegen die Anlagefläche drückenden, drehbar gelagerten Gummirollen (4,4',4''), mit schräg zur Laufrichtung der Warenbahn gerichteter Drehachse ,
**dadurch gekennzeichnet,**
daß jede Gummirolle (4,4',4'') aus einer drehbar gelagerten Nabe (8,8'') und aus einem an dieser angeordneten Hohlkörper (11,11',11'') aus gummielastischem Material gebildet ist .

2. Führungseinrichtung nach Anspruch 1, dadurch gekennzeichnet, daß der Hohlkörper (11,11') als Kegelstumpf ausgebildet ist und daß der im Durchmesser kleinere Randbereich (12) des Hohlkörpers (11,11') mit der Nabe (8) verbunden ist , wobei der Hohlkörper (11,11') an dem im Durchmesser größeren Randbereich (14) offen und frei verformbar ist .

3. Führungseinrichtung nach Anspruch 1, dadurch gekennzeichnet, daß im freien Randbereich des als Kegelstumpf ausgebildeten Hohlkörpers (11') kreisförmige, durchgehende Öffnungen (18) angeordnet sind.

4. Führungseinrichtung nach einem der Ansprüche 1 bis 3, dadurch gekennzeichnet, daß die Nabe (8) mit einer Felge (9) zum Einspannen des im Durchmesser kleineren Randbereiches (12) des Hohlkörpers (11,11') versehen ist.

5. Führungseinrichtung nach Anspruch 1, dadurch gekennzeichnet, daß der Hohlkörper (11'') als Reifen mit zwei im Durchmesser gleich großen Randbereichen (12'') ausgebildet und die Nabe (8'') mit zwei Felgen (9'') zum Einspannen der Randbereiche (12'') versehen ist.

6. Führungseinrichtung nach einem der Ansprüche 1 bis 5, dadurch gekennzeichnet, daß daß als gummielastisches Material EPDM-Kautschuk verwendet wird.

7. Führungseinrichtung nach Anspruch 1, dadurch gekennzeichnet, daß die Anlagefläche (1,15) eine Umlenkfläche mit glatter Oberfläche ist.

8. Führungseinrichtung nach Anspruch 7, dadurch gekennzeichnet, daß die Umlenkfläche eine zylindriche Walze (1) mit glatter Oberfläche ist.

9. Führungseinrichtung nach Anspruch 7, dadurch gekennzeichnet, daß die Umlenkfläche ein in Laufrichtung der Warenbahn gebogenes Blech (15) mit glatter Oberfläche ist.

## Claims

1. A guiding device for guiding product webs, in particular textile product webs, comprising a contact surface (1), over which the product web (2) is guided, and at least two rubber rollers (4, 4', 4'') being adjustable against the contact surface, pressing the product web against the contact surface and being rotatably supported, said rubber rollers having an axis of rotation being inclined relative to the running direction of the product web, characterized by that each rubber roller (4, 4', 4'') is formed of a rotatably supported hub (8, 8'') and of a hollow body (11, 11', 11'') of rubber-elastic material disposed thereat.

2. A guiding device according to claim 1, characterized by that the hollow body (11, 11') is adapted as a truncated cone, and that the edge portion (12) having a smaller diameter of the hollow body (11, 11') is connected to the hub (8), the hollow body (11, 11') being, at the edge portion (14) having a larger diameter, open and freely deformable.

3. A guiding device according to claim 1, characterized by that in the free edge portion of the hollow body (11') adapted as a truncated cone, circular through-openings (18) are disposed.

4. A guiding device according to one of claims 1 to 3, characterized by that the hub (8) is provided with a rim (9) for clamping the edge portion (12) having a smaller diameter of the hollow body (11, 11').

5. A guiding device according to claim 1, characterized by that the hollow body (11'') is adapted as a wheel having two edge portions (12'') of identical diameters, and that the hub (8'') is provided with two rims (9'') for clamping the edge portions (12'').

6. A guiding device according to one of claims 1 to 5, characterized by that EPDM rubber is used for the rubber-elastic material.

7. A guiding device according to claim 1, characterized by that the contact surface (1, 15) is a smooth guide surface.

8. A guiding device according to claim 7, characterized by that the guide surface is a smooth cylindrical drum (1).

9. A guiding device according to claim 7, characterized by that the guide surface is a smooth sheet-metal (15) bent in the running direction of the product web.

## Revendications

1. Dispositif de guidage pour guider une bande de tissu, en particulier une bande de tissu textile, comprenant une face de contact (1), sur laquelle la bande de tissu est guidée, et au moins deux rouleaux en caoutchouc (4, 4', 4'') réglables contre la face de contact, poussant la bande de tissu contre la face de contact et étant pivotants autour d'un axe de rotation incliné par rapport à la direction de marche de la bande de tissu,
caractérisé en ce que chaque rouleau en caoutchouc (4, 4', 4'') est formé d'un moyeu (8, 8'') et d'un corps creux (11, 11', 11'') d'une matière de caoutchouc élastique disposé à celui-ci.

2. Dispositif de guidage selon la revendication 1,
caractérisé en ce que le corps creux (11, 11') est agencé sous la forme d'une cône tronqué, et que la zone du bord (12) ayant un diamètre inférieur du corps creux (11, 11') est liée au moyeu (8), le corps creux (11, 11') étant ouvert et librement déformable dans la zone de bord (14) ayant un diamètre supérieur.

3. Dispositif de guidage selon la revendication 1,
caractérisé en ce dans la zone de bord libre du corps creux (11') agencé sous la forme d'un cône tronqué, des ouvertures (18) circulaires, continues sont prévues.

4. Dispositif de guidage selon une des revendications 1 à 3,
caractérisé en ce que le moyeu (8) est prévu d'une jante (9) pour serrer la zone de bord (12) ayant un diamètre inférieur du corps creux (11, 11').

5. Dispositif de guidage selon la revendication 1,
caractérisé en ce que le corps creux (11'') est agencé sous la forme d'un anneau avec deux zones de bord (12'') ayant des diamètres identiques, et que le moyeu (8'') est pourvu de deux jantes (9'') pour serrer les zones de bord (12'').

6. Dispositif de guidage selon une des revendications 1 à 5,
caractérisé en ce que caoutchouc EPDM est utilisé comme matière de caoutchouc élastique.

7. Dispositif de guidage selon la revendication 1,
caractérisé en ce que la face de contact (1, 15) est une face de déviation d'une surface lisse.

8. Dispositif de guidage selon la revendication 7,
caractérisé en ce que la face de déviation est un tambour cylindrique (1) d'une surface lisse.

9. Dispositif de guidage selon la revendication 7,
caractérisé en ce que la face de déviation est une tôle (15) pliée en direction de marche de la bande de tissu et ayant une surface lisse.
